# FASCICULE DE BREVET EUROPEEN

(11) **EP 3 368 726 B1**
(45) Date de publication et mention de la délivrance du brevet: **14.04.2021**
(21) Numéro de dépôt: 16809930.7
(22) Date de dépôt: 25.10.2016
(51) Int. Cl.: E04B 7/16, E04F 10/08, E04H 1/12

(54) **PERGOLA À LAMES ORIENTABLES MUNIE D'UN DISPOSITIF DE RÉCUPÉRATION D'EAUX PLUVIALES**
PERGOLA MIT VERSTELLBAREN LAMELLEN UND MIT EINER VORRICHTUNG ZUM SAMMELN VON REGENWASSER
PERGOLA WITH ADJUSTABLE SLATS COMPRISING A DEVICE FOR COLLECTING RAINWATER

(30) Priorité: 26.10.2015 FR 1560199
(43) Date de publication de la demande: 05.09.2018
(73) Titulaire: Castel, Jean-Louis, 86000 Poitiers (FR)
(72) Inventeur: Castel, Jean-Louis, 86000 Poitiers (FR)
(74) Mandataire: Aquinov
(86) Numéro de dépôt international: PCT/FR2016/052769
(87) Numéro de publication internationale: WO 2017/072438

(56) Documents cités:
- EP-A1- 2 589 720
- WO-A1-2014/136095
- AU-B2- 412 687
- FR-A1- 2 676 079

## Description

La présente invention concerne une pergola à lames orientables munie d' un dispositif de récupération d'eaux pluviales.

Il existe des pergolas depuis de très nombreuses années mais ces pergolas sont fixes.

De nouvelles pergolas sont apparues et ont fait l'objet d'un dépôt de demande de brevet français FR 2 676 079 en 1991. En effet, cette demande a proposé dès cette date, des produits beaucoup plus sophistiqués permettant de modifier l'ombrage généré par la pergola en fonction des besoins, ceci en tenant compte également de la position du soleil. L'agencement de la pergola ainsi décrite et revendiquée dans cette demande propose aussi de maîtriser l'ombrage au point de réaliser une surface fermée et étanche à la pluie, dans une position de pivotement maximal.

A cet effet, la pergola propose une réalisation à partir de lames transversales, montées dans un cadre supporté par des poteaux. Ces lames sont des profilés, généralement en aluminium, dont les bords transversaux permettent une imbrication entre lames lorsque celles-ci sont totalement pivotées, en position d'occultation totale. Cette imbrication à profils ouverts permet, moyennant un joint d'étanchéité, d'interdire un écoulement au droit de la surface de contact de cette imbrication.

En cas de pluie, l'eau recueillie sur la surface constituée des lames ainsi imbriquées doit être évacuée. A cet effet, les profilés conduisent l'eau vers les bords latéraux de ladite surface.

Ces écoulements d'eau sont recueillis dans des chéneaux, disposés longitudinalement, qui se prolongent sous les extrémités des lames, constituant les bords longitudinaux. Ces chéneaux sont articulés et suivent les lames pour venir immédiatement dessous lorsque les lames sont horizontales et pour s'effacer encore plus bas lorsque les lames sont verticalisées.

Ces chéneaux sont agencés en pente pour assurer un écoulement dans le sens requis et débouchent dans des descentes, en l'occurrence dans un mode de réalisation perfectionné, ces descentes sont constituées par les poteaux creux de soutien du cadre C, eux-mêmes. Les descentes sont ainsi masquées, ce qui est particulièrement esthétique, et ne requiert aucun conduit supplémentaire.

Dans le cadre de certains agencements, il est prévu des lames mais sans chéneaux.

L'absence de chéneaux est plutôt rédhibitoire dans le cas de réalisation d'une pergola de qualité car d'une part le volume d'eau collecté est important et ce volume d'eau s'écoule latéralement tout au long des bords longitudinaux provoquant de fortes projections au contact du sol, et d'autre part une fois la pluie arrêtée, les gouttes continuent à tomber de ces bords longitudinaux durant plus longtemps, souvent, que l'averse elle-même.

On note aussi que l'eau de l'averse n'étant pas collectée, elle ne peut pas être dirigée vers un réseau d'eaux pluviales donc elle s'étale sur toute la surface au sol y compris sous la surface couverte par lesdites lames, ce qui n'est pas acceptable

D'autres agencements de récupération d'eaux pluviales sont connus de WO 2014/136095 A1 et de EP 2589720 A1.

Afin de proposer une alternative aux chéneaux articulés, dont le coût et la technicité sont réservés à des produits de haute qualité, la présente invention vise une pergola selon la revendication 1 avec un agencement comportant une partie fixe et une partie mobile comme cela va maintenant être décrit en détail en regard des dessins annexés, dessins sur lesquels les différentes figures représentent un mode de réalisation préférentiel, non limitatif :
- Figure 1 : une vue en perspective schématique d'une pergola selon la présente invention
- Figure 2 : une vue en perspective schématique détaillée de l'agencement dans une pergola selon la présente invention,
- Figure 3 : une vue en coupe transversale montrant les déflecteurs,
- Figure 4 : une vue de détail des déflecteurs haut et bas,
- Figure 5 : une vue du déflecteur bas mobile, hors fonctionnement, dans une position avec les lames verticalisées,
- Figure 6 : une vue du déflecteur bas mobile, en fonctionnement, dans une position avec les lames horizontales.

Sur la figure 1, on a représenté une vue en perspective d'une pergola du type de celle recevant l'agencement selon la présente invention.

Une pergola comprend des poteaux Pₙ, en l'occurrence quatre poteaux P1 à P4, un cadre C soutenu en partie supérieure de ces poteaux et des lames Lₙ disposées transversalement, parallèles les unes aux autres. Ces lames sont articulées autour d'un axe sensiblement médian et peuvent prendre une position sensiblement verticale et une position sensiblement horizontale, dans le plan desdits axes, avec emboîtement des bords transversaux pour former une surface plane continue.

Des moyens de manœuvre motorisés ou manuels avec une perche, représentés uniquement sur les figures 5 et 6, assurent des mouvements coordonnés par l'intermédiaire d'une tringle de liaison.

Sur la vue de la figure 2, la vue en perspective avec arrachement partiel permet un rendu encore plus lisible de l'agencement de la pergola selon la présente invention. On y retrouve le cadre C.

Le dispositif comprend des moyens 10 fixes solidaires de poutres 12 constituant le cadre C et des moyens 14 mobiles, solidaires des lames L.

Les moyens 10 fixes comprennent eux-mêmes des supports 16 supérieurs, droit et gauche, des lames. Chaque support 16 de lames est composé d'un support 18 rapporté sur le cadre C et plus particulièrement sur la poutre 12 correspondante, en l'occurrence par des vis 20 comme montré sur la figure 4.

Ce support 18 est une cornière 22 en T la branche supérieure 22-1 du té venant se fixer sur ladite poutre 12, latéralement, donc dans un plan vertical.

La jambe 22-2 de ce T est alors en position horizontale. Cette jambe 22-2 se prolonge par une branche 22-3, venue de fabrication avec la cornière 22. Avantageusement, au droit de la jonction de la jambe et de la branche et à l'extrémité supérieure de la branche supérieure du T, il est ménagé deux encoches 22-4 et 22-5.

Ces encoches permettent de recevoir les bords d'un cache 24, continu qui se prolonge tout le long de la poutre 12, régulièrement supporté et maintenu par les encoches 22-4 et 22-5.

Avantageusement le cache 24 est plan mais d'une largeur supérieure à la distance séparant les deux encoches et le montage des bords longitudinaux dans les encoches 22-4 et 22-5 contraint ledit volet et lui confère alors une légère courbure, de façon préférentielle concave. La longueur de la jambe 22-2 est adaptée pour venir à proximité immédiate des bords longitudinaux des volets L.

Ce support 16 supérieur assure aussi la déflection de l'eau directement.

Les moyens 10 fixes comprennent de plus des chéneaux 26 fixes, droit et gauche, chacun sous forme d'un profilé 28 de collecte des eaux de pluie, de forme en U, rapporté, comme la cornière 22, sur la poutre 12 correspondante, en position basse.

Chaque chéneau 26 fixe est positionné en partie inférieure des lames L en position verticale afin de ne pas perturber la mise en place et la manœuvre desdites lames.

Les moyens 14 mobiles, solidaires des lames Lₙ, comprennent des déflecteurs 32, longitudinaux, droit et gauche, disposés respectivement le long des bords longitudinaux desdites lames L, comme montré sur les figures 5 et 6.

Plus particulièrement, le déflecteur 32, comprend une patte 32-1 munie d'un tourillon 32-2, apte à coopérer de façon pivotante avec les lames, notamment avec un logement 32-3 de ladite lame, visible sur les figures 5 et 6. La longueur dépassante de la patte 32-1 sous la lame, évite d'entraver les mouvements de ladite lame et permet le recueil des écoulements d'eau comme il sera précisé plus avant.

La patte 32-1 est munie en partie inférieure d'un profil en J qui reçoit un autre profil en J inversé, ménagé sur le bord intérieur 32-4 d'un dérivateur 32-5 plan, constituant le déflecteur 32. Une butée 32-6, dans le prolongement de ladite partie plane, est prévue pour recevoir un joint 33 filant éventuel et pour assurer une inclinaison donnée du dérivateur 32-5, une fois suspendue à chaque lame L, à proximité immédiate de la poutre qui supporte les moyens 10 fixes.

L'autre extrémité 32-7 libre du dérivateur 32-5 est disposée à une distance E par rapport à la poutre 12 afin de générer un espace d'écoulement.

La disposition est telle que cette extrémité 32-7 libre est située au-dessus du chéneau 26 fixe. Le circuit de l'eau est ainsi soumis, de chaque côté, à une circulation en chicane entre les moyens fixes et les moyens mobiles.

Ainsi l'eau de pluie qui tombe directement sur le déflecteur 16 haut s'écoule sur ledit déflecteur 16 haut et se trouve conduit vers le déflecteur 32 des moyens mobiles pour s'écouler dans le chéneau 26.

Lorsque les lames sont disposées de façon horizontale pour former une surface plane étanche à la pluie, l'eau recueillie sur les lames Lₙ est conduite par le profil des lames lui-même vers les extrémités de ces lames.

L'eau peut s'écouler sur le déflecteur 32 des moyens 14 mobiles.

Lorsque les lames L sont manœuvrées pour laisser passer la lumière vers une position non horizontale, les lames supportant leurs moyens 14 mobiles ne sont pas perturbées.

Les moyens mobiles sont de fabrication légère et l'agencement complet reste d'un coût accessible pour des pergolas de qualité sans nécessiter de surdimensionnements.

Le chéneau 26 fixe est aisé à positionner sur la poutre qui le reçoit.

Quant au déflecteur 16 supérieur, il est aussi d'un coût limité et aisé à mettre en place.

Cette solution peut donc être une alternative à l'agencement avec un chéneau mobile de recueil des eaux de pluie.

## Revendications

1. Pergola comprenant des poteaux Pₙ, un cadre C avec des poutres (12) et des lames Lₙ, disposées transversalement, parallèles les unes aux autres, ces lames étant articulées autour d'un axe sensiblement médian et pouvant prendre au moins une position sensiblement verticale et une position sensiblement horizontale, des moyens manuels ou motorisés assurant les mouvements coordonnés desdites lames, ladite pergola étant munie de moyens de récupération d'eaux pluviales, **caractérisée en ce que** ces moyens de récupération d'eaux pluviales comprennent des moyens (14) mobiles d'écoulement des eaux, comprenant de chaque côté longitudinal de ladite Pergola un déflecteur (32) longitudinal unique, chaque déflecteur étant solidaire des lames Lₙ et mobile par rapport auxdites lames Lₙ.

2. Pergola selon la revendication 1, **caractérisée en ce que** chaque déflecteur (32) des moyens (14) mobiles est articulé par rapport aux lames Lₙ.

3. Pergola selon la revendication 1 ou 2, **caractérisée en ce que** chaque déflecteur (32) des moyens (14) mobiles comprend une patte (32-1) munie d'un tourillon (32-2), apte à coopérer de façon pivotante avec les lames Lₙ, la patte (32-1) étant munie en partie inférieure d'un profil en J qui reçoit un autre profil en J inversé, ménagé sur le bord intérieur (32-4) d'un dérivateur (32-5) plan.

4. Pergola selon la revendication 3, **caractérisée en ce que** le dérivateur (32-5) plan comprend une butée (32-6).

5. Pergola selon la revendication 3 ou 4, **caractérisée en ce que** le dérivateur (32-5) plan comprend un joint (33) filant.

6. Pergola selon l'une quelconque des revendications précédentes, **caractérisée en ce qu'**il comprend un chéneau (26) solidaire des poutres (12).

7. Pergola selon la revendication 6 quand elle dépend de la revendication 3, **caractérisée en ce que** l'extrémité (32-7) libre du dérivateur (32-5) est disposée à une distance E d'écoulement par rapport à la poutre (12), au-dessus du chéneau (26) fixe.

## Patentansprüche

1. Pergola, umfassend Pfosten Pₙ, einen Rahmen C mit Trägern (12) und Lamellen Lₙ, die quer und parallel zueinander angeordnet sind, wobei diese Lamellen um eine im Wesentlichen mittlere Achse angelenkt sind und mindestens eine im Wesentlichen vertikale Stellung und eine im Wesentlichen horizontale Stellung einnehmen können, wobei manuelle oder motorisierte Mittel koordiniertee Bewegungen der Lamellen sicherstellen, wobei die Pergola mit Mitteln zum Auffangen von Regenwasser versehen ist, **dadurch gekennzeichnet, dass** diese Mittel zum Auffangen von Regenwasser bewegliche Mittel (14) zum Ableiten von Wasser aufweisen, die auf jeder Längsseite der Pergola einen einzelnen Längsdeflektor (32) aufweisen, wobei jeder Deflektor mit den Lamellen Lₙ fest fest verbunden und relativ zu den Lamellen Lₙ. beweglich ist.

2. Pergola nach Anspruch 1, **dadurch gekennzeichnet, dass** jeder Deflektor (32) der beweglichen Mittel (14) relativ zu den Lamellen Lₙ angelenkt ist.

3. Pergola nach Anspruch 1 oder 2, **dadurch gekennzeichnet, dass** jeder Deflektor (32) der beweglichen Mittel (14) eine mit einem Zapfen (32-2) versehene Zunge (32-1) aufweist, die in der Lage ist, schwenkbar mit den Lamellen Lₙ zusammenzuwirken, wobei die Zunge (32-1) im unteren Teil mit einem J-Profil versehen ist, das ein weiteres umgekehrtes J-Profil aufnimmt, das an der Innenkante (32-4) eines ebenen Abweisers (32-5) angeordnet ist.

4. Pergola nach Anspruch 3, **dadurch gekennzeichnet, dass** der ebene Abweiser (32-5) einen Anschlag (32-6) aufweist.

5. Pergola nach Anspruch 3 oder 4, **dadurch gekennzeichnet, dass** der ebene Abweiser (32-5) eine Dichtungsfuge (33) aufweist.

6. Pergola nach einem der vorhergehenden Ansprüche, **dadurch gekennzeichnet, dass** sie eine fest mit den Trägern (12) verbundene Rinne (26) aufweist.

7. Pergola nach Anspruch 6, wenn dieser von Anspruch 3 abhängt, **dadurch gekennzeichnet, dass** das freie Ende (32-7) des Abweisers (32-5) in einem Ableitabstand E relativ zum Träger (12) oberhalb der feststehenden Rinne (26) angeordnet ist.

## Claims

1. Pergola comprising posts Pₙ and a frame C that has beams (12) and slats Lₙ, said slats being arranged transversely and in parallel with one another, being articulated about a substantially median axis, and being able to assume at least a substantially vertical position and a substantially horizontal position, with manual or motorized means moving said slats in a coordinated manner, said pergola being provided with means for collecting rainwater, **characterized in that** these rainwater collection means comprise movable water-flow means (14) that comprise, on each longitudinal side of said pergola, a single longitudinal deflector (32), each deflector being rigidly connected to the slats Lₙ and being movable relative to said slats Lₙ.

2. Pergola according to claim 1, **characterized in that** each deflector (32) of the movable means (14) is articulated with respect to the slats Lₙ.

3. Pergola according to either claim 1 or claim 2, **characterized in that** each deflector (32) of the movable means (14) comprises a tab (32-1) provided with a journal (32-2) that is capable of pivotally engaging with the slats Lₙ, the tab (32-1) being provided, in a lower part, with a J-shaped profile which receives another inverted J-shaped profile provided on the inner edge (32-4) of a flat diverter (32-5).

4. Pergola according to claim 3, **characterized in that** the flat diverter (32-5) comprises a stop (32-6).

5. Pergola according to either claim 3 or claim 4, **characterized in that** the flat diverter (32-5) comprises a continuous seal (33).

6. Pergola according to any of the preceding claims, **characterized in that** it comprises a gutter (26) that is rigidly connected to the beams (12).

7. Pergola according to claim 6 when dependent on claim 3, **characterized in that** the free end (32-7) of the diverter (32-5) is arranged at a flow distance E with respect to the beam (12), above the stationary gutter (26).
